# FASCICULE DE BREVET EUROPEEN

(11) **EP 3 225 500 B1**
(45) Date de publication et mention de la délivrance du brevet: **04.09.2024**
(21) Numéro de dépôt: 17164235.8
(22) Date de dépôt: 31.03.2017
(51) Int. Cl.: B61L 27/00, B61L 27/04, B61L 27/37, B61L 3/00, B61L 3/12, B61L 21/10, B61L 25/02, B61L 25/04, B61L 25/06, B61L 27/20

(54) **INSTALLATION DE CONTROLE DU TRAFIC SUR UN RESEAU FERROVIAIRE ET ENCODEUR RADIO ASSOCIE**
ANLAGE ZUR VERKEHRSÜBERWACHUNG INNERHALB EINES SCHIENENNETZES, UND ENTSPRECHENDER FUNK-KODIERER
INSTALLATION FOR TRAFFIC MONITORING IN A TRAIN NETWORK AND ASSOCIATED RADIO ENCODER

(30) Priorité: 31.03.2016 FR 1652831
(43) Date de publication de la demande: 04.10.2017
(73) Titulaire: ALSTOM Holdings, 93400 Saint-Ouen-sur-Seine (FR)
(72) Inventeur: BALLESTEROS, Javier, 75116 PARIS (FR)
(74) Mandataire: Lavoix

(56) Documents cités:
- EP-A1- 2 923 915
- WO-A1-2015/163947
- US-A1- 2004 049 327
- US-A1- 2009 143 928
- US-A1- 2010 299 007
- US-A1- 2015 232 110
- "Advanced Train Control Systems", vol. 1, 29 June 2010, WIT PRESS, ISBN: 978-1-84564-494-9, article L. LINDQVIST ET AL: "Application of communication based Moving Block systems on existing metro lines", pages: 391 - 400, XP055126662
- MITROI V ET AL: "COST-EFFECTIVE PATH TO SATISFY EVOLVING TRAIN CONTROL NEEDS : Alcatel offers operators a straightforward means and a cost-effective product portfolio to benefit from intelligent communication-based train control to meet their increasing needs for signaling automation", ALCATEL TELECOMMUNICATIONS REVIEW, COMPAGNIE FINANCIÈRE ALCATEL, 54 RUE DE LA BOÉTIE 75008 PARIS, 1 April 2004 (2004-04-01), XP007010124, ISSN: 1267-7167

## Description

La présente invention concerne une installation de contrôle de la circulation des véhicules ferroviaires sur un réseau ferroviaire.

Historiquement, le contrôle automatique de la circulation des trains est mis en oeuvre par une installation de contrôle, dite classique dans ce qui suit, autorisant le mouvement d'un train selon un principe du type « canton à canton ».

La figure 1 représente schématiquement une telle installation de contrôle classique 12 de la circulation des trains sur un réseau ferroviaire 10. Cette figure représente le système d'enclenchement d'itinéraires sans la partie de contrôle de vitesses. Cette dernière partie n'est pas décrite dans ce document.

Le réseau ferroviaire 10 comprend des voies 16. Les voies 16 sont divisées en tronçons fixes, appelés cantons, tels que le canton 14.

L'installation classique 12 comprend un système de supervision automatique des trains, dit système ATS, au sol, en central, une pluralité de systèmes d'enclenchement, dits systèmes IXL, au sol, répartis le long du réseau ferroviaire, et des équipements à la voie.

Une pluralité d'équipements à la voie 20 sont installés à proximité des voies 16.

Les équipements à la voie 20 comprennent par exemple des aiguillages 22, des feux lumineux 24, des dispositifs d'arrêt de véhicules 26, des dispositifs d'isolement 28 de l'alimentation électrique de canton, et des détecteurs de présence de véhicule 38 pour déterminer l'état occupé ou non-occupé de ce canton. D'autres exemples d'équipements à la voie pourraient être donnés.

Les équipements à la voie 20 sont actionnés par des relais d'enclenchement 30, propres à changer l'état d'enclenchement d'un feu lumineux 24.

Chaque système IXL est associé à un groupe d'équipements à la voie 20, via au moins un relais d'enclenchement 30. Par exemple, un système IXL 34 est implanté à proximité des équipements à la voie 20 associés au canton 14, et est relié aux relais d'enclenchement 30 d'actionnement de ces équipements à la voie 20 pour en commander l'enclenchement. Le système IXL applique des signaux d'enclenchement au relais 30.

L'installation de contrôle classique 12 comprend un système ATS 32.

Pour le mouvement du véhicule 18, le système ATS, qui, d'une part, possède une vue générale du réseau ferroviaire et est informé à chaque instant des cantons occupés par des véhicules et qui, d'autre part, connait la mission attribuée à chaque véhicule, c'est-à-dire la route que doit suivre chaque train, réserve la route et notamment le ou les cantons que doit emprunter un train.

Le système ATS génère des signaux de commande adaptés vers le système IXL associé à cette route, c'est-à-dire à ce ou ces cantons. Le système ATS génère aussi des signaux de commande adaptés vers le système de pilotage automatique, non représenté sur la figure 1.

Le système IXL génère, en fonction des signaux d'enclenchement reçus, une pluralité de signaux d'enclenchement vers le relais 30.

Le relais 30 génère, en fonction des signaux d'enclenchement reçu, des signaux d'actionnement pour placer les différents équipements à la voie dans un état adapté pour que le véhicule considéré puisse poursuivre sa route en empruntant ce ou ces cantons.

A l'approche de ce canton, comme le système ferroviaire ne dispose pas d'un système de contrôle de vitesses, le conducteur du véhicule se fonde sur les informations de signalisation fournies par les équipements à la voie, notamment les feux de signalisation, pour déterminer qu'il a l'autorisation de mouvement sur ce canton, les équipements de voie se trouvant dans un état d'enclenchement lui permettant de poursuivre sa mission.

De telles installations de contrôle classiques requièrent un nombre important d'équipements de voie, qu'il faut déployer, certifier et maintenir tout au long de l'exploitation du réseau.

Il est ainsi envisagé de mettre en oeuvre une toute autre architecture fondée sur une installation de contrôle automatique de train du type « à gestion des trains basée sur la communication », connue sous l'acronyme anglais d'installation CBTC, pour « Communication Based Train Control », ou installation CBTC dans ce qui suit.

Une installation CBTC comprend une partie embarquée à bord des trains et une partie au sol.

La partie embarquée, également connue sous l'expression anglaise « Carborne Controller », est désignée par système ATC.

La partie sol comprend un système ATS, un système IXL et un ATC système sol.

Dans un système ATC bord, des calculateurs sont connectés à une unité de communication radio embarquée, propre à mettre une liaison de radiocommunication avec des stations de base, réparties le long des voies, pour établir une connexion avec le système ATC sol

Le système ATC embarqué détermine, à chaque instant, des paramètres de fonctionnement du véhicule et communique avec le système ATC sol afin de permettre au véhicule de réaliser, en sécurité, la mission qui lui a été attribuée.

Le système ATC assure ainsi, d'une part, la couverture des besoins fonctionnels du véhicule, c'est-à-dire par exemple les stations à desservir, et, d'autre part, le contrôle du véhicule en des points de sécurité prévus le long de la voie, c'est-à-dire, par exemple, vérifier que le véhicule n'a pas une vitesse supérieure à une vitesse seuil associée au point de sécurité à l'instant où le véhicule franchit ce point de sécurité.

Le système ATS et le système IXL sont généralement centralisés et mis en oeuvre dans un central opérationnel.

Le système ATC sol comprend, notamment, un contrôleur de zone ZC, acronyme de « Zone Controller » en anglais en charge de suivre la présence de véhicules sur des zones associées du réseau.

Dans une installation CBTC, la circulation du véhicule met en oeuvre un second principe de distance résiduelle, désigné par la suite par son équivalent anglais de « distance to go ».

Le principe « distance to go » consiste à mettre à jour périodiquement un point d'extrémité jusqu'où un véhicule peut étendre son autorisation de mouvement. Ce point d'extrémité est déterminé par l'ATC bord en fonction des informations qu'il reçoit du sol, notamment de l'ATC sol. A partir de ce point d'extrémité, l'ATC embarqué calcule une courbe de vitesse optimisée entre sa position actuelle et le point d'extrémité. L'ATC embarqué contrôle alors automatiquement le déplacement du véhicule en prenant cette courbe de vitesse optimisée comme consigne.

Cependant, la migration des installations classiques vers des installations CBTC est lente, notamment parce que les opérateurs des réseaux ferroviaires possèdent des installations fonctionnelles, auxquelles ils sont habituées et qui sont certifiées par les instances nationales compétentes.

En revanche, les opérateurs de matériel roulant ont tendance à choisir des véhicules CBTC, c'est-à-dire équipés de système ATC bord, lors du renouvellement de leur flotte.

Par conséquent, des véhicules de dernière génération ne peuvent pas circuler sur un réseau ferroviaire doté d'une installation classique, puisque le système ATC bord de ces véhicules ne peut pas mettre en oeuvre le principe de circulation « canton à canton », à moins de le déconnecter et de laisser le conducteur reprendre la main sur le pilotage du train et de circuler à vue.

Il existe donc un besoin de disposer d'une solution permettant à un véhicule CBTC, équipé d'un système ATC bord, fonctionnant selon le principe du « distance to go », de circuler sur un réseau ferroviaire équipé d'une installation de contrôle classique, tout en permettant à des véhicules dépourvus de système ATC bord de continuer à pouvoir circuler en toute sécurité sur ledit réseau.

Par ailleurs, le document US 2010/299007 A1 est relatif à un ATC bord adapté pour lire et transformer en autorisation de mouvement, des informations relatives à la vitesse limite émise par les transpondeurs d'une installation de contrôle CS, pour « cab signalling ». Dans une installation de contrôle CS, des transpondeurs implantés le long de la voie transmettent, au passage du train, des informations relatives à la vitesse limite sur la portion de voie sur laquelle circule le train. Au moyen d'une antenne bobine, le calculateur de bord récupère ces informations et élabore une consigne de vitesse qu'il présente au conducteur. L'installation de contrôle CS du document US 2010/299007 A1 comprend donc un ATS, un IXL répartis, mais également des transpondeurs. Elle permet la circulation de trains CS, mais également de trains CBTC, dont l'ATC bord est alors modifié pour pouvoir recevoir et utiliser les informations de vitesse limite.

Le document US 2004/049327A1 divulgue une méthode qui étend la signalisation ATC à des zones où la signalisation est actuellement inexistante ou limitée. La méthode permet au système de contrôle automatique des trains par radio de s'interfacer de manière transparente avec l'équipement ATC embarqué existant.

A cet effet, l'invention a pour objet une installation de contrôle du trafic selon la revendication 1.

Suivant d'autres aspects avantageux de l'invention, l'installation présente également les caractéristiques des revendications 2 à 8.

L'invention sera mieux comprise à l'aide de la description qui va suivre, donnée uniquement à titre d'exemple non limitatif et faite en se référant aux dessins annexés sur lesquels :
- la figure 1 est une vue schématique d'un réseau ferroviaire existant comprenant une installation de contrôle du trafic ferroviaire classique, et
- la figure 2 est une vue schématique d'un réseau ferroviaire comprenant un exemple possible de déploiement d'une installation de contrôle du trafic selon l'invention.

La figure 2 représente schématiquement une installation 42 de contrôle du trafic sur un réseau ferroviaire 40.

Le réseau ferroviaire 40 de la figure 2 présente une structure identique à la celle du réseau ferroviaire 10 de la figure 1. Pour faciliter la compréhension, des éléments analogues à ceux décrits en référence à la figure 1 ne sont pas décrits de nouveau et les mêmes références sont utilisées.

L'installation de contrôle 42 reprend l'architecture d'une installation de contrôle classique telle que l'installation 12 de la figure 1. Dit autrement, l'installation de contrôle 42 vient augmenter une installation classique existante de fonctionnalités supplémentaires permettant la circulation de trains CBTC.

L'installation de contrôle 42 comprend ainsi un système ATS 32 au sol, en central, une pluralité de systèmes IXL 34 répartis le long du réseau ferroviaire 40, une pluralité de relais 30 et des équipements à la voie 20.

Les systèmes IXL 34 sont propres à gérer l'état d'enclenchement des équipements à la voie 20 en appliquant aux relais d'enclenchement 30 correspondants, des signaux d'enclenchement, qui sont des signaux électriques de type booléen.

Il en résulte que le réseau ferroviaire 40 de la figure 2 permet la circulation des véhicules 18 pilotés selon le premier principe, à savoir selon le principe du canton à canton.

En outre, l'installation 42 permet la circulation d'un train CBTC 46, de dernière génération, sur le réseau ferroviaire 40 selon le principe « distance to go ».

Par rapport au réseau ferroviaire 10 de la figure 1, le réseau ferroviaire 40 de la figure 2 comprend en plus des différents équipements de voie 20, des balises de positionnement 44 réparties le long des voies 16. Chaque balise de positionnement 44 est associée à un identifiant unique et est propre à générer un signal de positionnement représentatif de son identifiant. Les balises de positionnement 44 sont, par exemple, des dispositifs RFID, de l'anglais « radio frequency identification », propres à émettre un signal de courte portée sous l'effet d'un courant induit par une antenne réceptrice équipant le train.

Le train CBTC 46 comprend un système ATC embarqué 48.

Le système ATC embarqué 48 comprend au moins une antenne 50, une mémoire, et des calculateurs, et est adapté pour échanger des messages de radiocommunication au moyen de l'antenne 50.

La mémoire stocke un ensemble d'instructions logicielles, les calculateurs étant propres à exécuter au moins une partie des instructions logicielles.

La mémoire comprend également une base de données.

La base de données contient des informations spécifiques aux voies 16, telle la position des différentes pentes ainsi que leur inclinaison respective, la disposition des aiguilles, etc. Ces informations enregistrées à bord sont aussi dites « invariants » de la voie.

De plus, la base de données contient, pour chaque balise de position 44, sa position sur les voies 16.

L'installation 42 comprend au moins un système d'interface 52 propre à émuler un environnement permettant au système ATC embarqué 48 de contrôler le mouvement du train 46 selon le principe du « distance to go » alors que celui-ci circule sur une infrastructure ferroviaire mettant en oeuvre un contrôle de la circulation selon le principe du « canton à canton ».

De préférence, chaque système d'interface 52 est associé à un système IXL 34. Dans l'exemple de la figure 2, chaque station 14 comprend un système IXL 34 associé à un système d'interface 52. Alternativement, seules certaines stations 14 comprennent un système d'interface 52 associé à un système IXL 34. Alternativement, un système d'interface 52 est associé à au moins deux systèmes IXL 34. De préférence, tous les systèmes d'interface 52 sont identiques et, dans ce qui suit, un seul système d'interface 52 est décrit.

Le système d'interface 52 comprend un encodeur radio 56, un réseau de communication 54 et un ensemble de stations de base 58.

Le réseau de communication 54 est relié d'une part à l'encodeur radio 56 et d'autre part à l'ensemble de stations de base 58. Il comporte par exemple un commutateur et des liaisons optiques. Le réseau de communication 54 assure l'échange de messages entre l'encodeur radio 56 et les stations de base 58, et inversement, de préférence en mettant en oeuvre un protocole de communication Ethernet, de préférence doté d'un couche sécuritaire.

L'encodeur radio 56 est situé à proximité du système IXL 34 auquel il est associé.

En entrée, l'encodeur radio 56 est connecté à la sortie au système IXL 34 et aux relais d'enclenchement 30 des équipements à la voie 20 que contrôle ce système IXL 34.

En sortie, l'encodeur radio 56 est connecté au réseau de communication 54.

L'encodeur radio 56 reçoit des signaux d'enclenchement émis par le système IXL 34 vers le relais 30 et les signaux d'état d'enclenchement courant des équipements de voie émis par le relais 30 (tels que par exemple les états d'enclenchement des feux lumineux 24, des aiguillages 22, et des états d'occupation des canton). Ces signaux sont par exemple dans un format booléen.

Par exemple, l'encodeur radio 56 prend en entrée :
- un premier signal Si indiquant l'état d'un i-ème feu lumineux, valant 0 lorsque le feu lumineux est en état restrictif et 1 lorsque le feu lumineux est en état permissif ;
- un deuxième signal DPNᵢ indiquant l'état d'un i-ème aiguillage, valant 1 lorsque l'aiguille est en position droite ;
- un troisième signal DPRᵢ indiquant l'état d'un i-ème aiguillage, valant 1 lorsque l'aiguille est en position déviée, et
- un premier état Ci indiquant l'état d'occupation du i-ème canton, valant 0 lorsque le canton est occupé et 1 lorsque le canton est libre.

L'encodeur radio 56 génère à partir de ces informations d'entrée un message de sortie dans un format adapté et le transmet, via le réseau de communication 54, vers l'ATC bord 48 du train 46.

Le message généré est transmis le long du réseau de communication 54.

Les stations de base 58 sont réparties le long des voies 16. Chaque station de base 58 est connectée au réseau 54 et est propre à établir une liaison temporaire de radiocommunication avec le système ATC embarqué 48 du train 46.

En outre, chaque station de base 58 est propre à transmettre au système ATC embarqué 48, le long de la liaison temporaire, le message généré par l'encodeur radio 56.

Le système ATC embarqué 48 est propre à estimer en temps réel la position du véhicule 46 à partir de la détection des signaux de positionnement émis par les balises de positionnement 44. A titre d'illustration, le véhicule 46 comprend un dispositif de couplage propre à détecter la présence d'une balise de position 44 et à recevoir l'identifiant de ladite balise. Avantageusement, le véhicule 46 comprend des odomètres positionnés au niveau des roues dudit véhicule 46 et propres à délivrer des informations de patinage desdites roues. Dans ce cas, le système ATC embarqué 48 est propre à estimer la position du véhicule à partir de la dernière détection d'une balise de position 44, de la vitesse instantanée du véhicule 46 et des informations délivrées par les odomètres.

Le système ATC embarqué 48 met en oeuvre un pilotage du véhicule 46 selon le second principe, à savoir selon le principe du « distance to go », à partir du ou des message(s) reçu(s) de l'encodeur 56 et des données contenues dans sa base de données.

Les informations reçues du sol étant des informations relatives aux cantons, la base de données du système ATC bord comporte une description par cantons du réseau ferroviaire 40.

Le système ATC embarqué 48 calcule ainsi un point d'extrémité d'une autorisation de mouvement à partir des informations contenues dans le message reçu. Ce point d'extrémité correspond en fait à l'extrémité d'un canton.

Le système ATC embarqué 48 calcule un profil vitesse optimisé permettant au véhicule 46 d'atteindre le point cible. Par-là, on entend, par exemple, un profil de vitesse minimisant les besoins en énergie du véhicule 46.

Le système ATC pilote ensuite le véhicule selon le profil de vitesse optimisé. Par « pilotage du véhicule », il est entendu la génération d'un ensemble de commandes transmises à des éléments du véhicule, tels un dispositif de freinage ou un dispositif de motorisation.

Le fonctionnement de l'invention est à présent décrit.

On conçoit qu'un véhicule propre à circuler sur un réseau ferroviaire doté d'une installation de contrôle classique mettant en oeuvre du premier principe de canton à canton, est également propre à circuler sur le réseau ferroviaire 40 de la figure 2 équipé d'une installation de contrôle 42 qui conserve le premier principe de « canton à canton » comme principe de fonctionnement.

Dans ce qui suit, il est considéré le cas d'un véhicule 46 de dernière génération, c'est-à-dire équipé d'un système ATC embarqué 48 communiquant par voie radio et propre à piloter le véhicule 46 selon le principe du « distance to go », circulant sur un réseau ferroviaire 40 équipé par l'installation de contrôle 42 selon l'invention.

En circulant le long des voies 16, le véhicule 46 passe à proximité d'une balise de position 44. Sous l'effet d'un courant induit, la balise de positionnement 44 génère un champ électromagnétique représentatif de l'identifiant de ladite balise 44. Le dispositif de couplage du véhicule 46 capte le champ électromagnétique et permet à l'ATC bord de déduire la position instantanée du train 46. Puis, tout en circulant le long des voies 16 jusqu'à une prochaine balise, le système ATC bord 48 estime en temps réel la position du train à partir de données odométriques.

Le système ATC embarqué 48 reçoit un message émis par l'encodeur radio 56, le message indiquant, entre autres, l'état d'occupation et d'enclenchement des cantons du réseau 40.

Puis, le système ATC embarqué 48 détermine le point d'extrémité d'une autorisation de mouvement s'étendant par exemple sur cinq cantons consécutifs.

Le système ATC lit dans la base de données les informations spécifiques aux portions de voies associées aux cinq prochains cantons et détermine une courbe de vitesse.

Le système ATC embarqué 48 pilote le train selon la courbe de vitesse optimisée et sa position courante.

La présente invention présente tout d'abord comme avantage de pouvoir être mise en oeuvre au sein de tout réseau ferroviaire 10 équipé d'une installation de contrôle classique 12, comme celle décrite en référence à la figure 1.

La mise en oeuvre est, en outre, simple puisqu'elle ne nécessite que l'implantation d'au moins un encodeur radio 56, d'une infrastructure de radiocommunication et de balises de positionnement 44.

Une fois ce système d'interface déployé, l'installation permet de contrôler la circulation sur le réseau ferroviaire aussi bien de véhicules 18 compatibles avec une installation de contrôle classique 12 fonctionnant sur le principe du « canton à canton » que de véhicules 46 de dernière génération fonctionnant sur le principe du « distance to go ».

En outre, l'invention constitue une première étape d'un processus de mise à niveau de l'installation de contrôle du réseau ferroviaire 40 pour déployer une installation CBTC complète en remplacement d'une installation classique.

Dans ce processus, une seconde étape de mise à niveau consiste, par exemple, à substituer les systèmes IXL répartis le long des voies par un système IXL centralisé, relié aux équipements de voie via un réseau information à longue distance adapté.

Une troisième étape consiste ensuite à déployer un ATC sol, à savoir notamment un contrôleur de zone ZC.

Ainsi, le système d'interface constitue un composant que l'on retrouve dans les différentes installations intermédiaires conduisant à une installation CBTC complète.

## Revendications

1. Installation de contrôle (42) du trafic sur un réseau ferroviaire (40), l'installation de contrôle (42) comprenant un système de supervision automatique des trains, dit système ATS (32), au sol, en central, et une pluralité de systèmes d'enclenchement, dits systèmes IXL (34), répartis le long du réseau ferroviaire (40), les systèmes IXL (34) gérant l'état d'enclenchement d'une pluralité d'équipements à la voie (20) en appliquant des signaux électriques de type booléen à un relais correspondant d'actionnement desdits équipements à la voie (20), de manière à permettre un mouvement d'un premier véhicule (18) selon un premier principe du type « canton à canton »,
dans laquelle, pour permettre le mouvement d'un second véhicule selon un second principe du type distance résiduelle, ledit second véhicule (46) étant équipé d'un système embarqué de contrôle automatique de train, dit système ATC bord (48), constituant la partie embarquée d'une installation de contrôle automatique de train du type « à gestion des trains basée sur la communication » - CBTC, l'installation de contrôle (42) comprend, associé à chaque système IXL (34), un système d'interface (52) propre à émuler un environnement permettant au système ATC embarqué (48) de contrôler le mouvement du second véhicule (46) selon le principe du « distance to go » alors que celui-ci circule sur une infrastructure ferroviaire mettant en oeuvre un contrôle de la circulation selon le principe du « canton à canton », le système d'interface (52) comprenant uniquement :
- des balises de positionnement (44) installées le long des voies (16) du réseau ferroviaire (40), chaque balise de positionnement (44) étant propre à fournir un signal de positionnement au second véhicule (46) lors du passage du second véhicule (46) à proximité de ladite balise de positionnement (44), le système ATC bord (48) estimant une position courante du second véhicule (46) sur les voies (16) à partir du dernier signal de positionnement reçu,
- un réseau de communication (54),
- un encodeur radio (56) prenant en entrée une pluralité de signaux parmi des signaux d'enclenchement et d'état d'enclenchement courant générés en sortie du système IXL (34) associé et du relais correspondant, et générant un message dans un format adapté propre à être transmis le long du réseau de communication (54), et
- un ensemble de stations de base (58) réparties le long des voies (16), chaque station de base (58) étant connectée au réseau de communication (54) et étant propre à établir une liaison temporaire de radiocommunication avec le système ATC bord (48), et à transmettre au système ATC bord (48) le message généré par l'encodeur radio (56), l'encodeur radio (56) étant configuré pour émuler un environnement permettant au système ATC bord (48) du second véhicule de contrôler le mouvement du second véhicule (46) selon le second principe à partir dudit message reçu de l'encodeur radio (56) et des données contenues dans une base de données du système ATC bord (48) du second véhicule (46), alors que ledit second véhicule circule sur une infrastructure ferroviaire mettant en oeuvre un contrôle de la circulation selon le premier principe.

2. Installation de contrôle (42) selon la revendication 1, dans laquelle les voies (16) sont divisées en cantons fixes, chaque canton étant **caractérisé par** une vitesse maximale autorisée, le premier principe consistant à autoriser le mouvement d'un véhicule (18) à partir de l'état d'occupation des cantons et des vitesses maximales autorisées sur lesdits cantons.

3. Installation de contrôle (42) selon la revendication 2, dans laquelle la base de données contient des règles de circulation propres au réseau ferroviaire (40) et des informations spécifiques aux cantons.

4. Installation de contrôle (42) selon l'une quelconque des revendications précédentes, dans lequel le système ATC bord (48) du second véhicule (46) détermine une autorisation de mouvement à partir du message reçu de l'encodeur radio (56).

5. Installation de contrôle (42) selon les revendications 3 et 4, dans laquelle le système ATC bord (48) est propre à calculer, à partir du message reçu de l'encodeur radio (56) et par lecture dans la base de données, un point d'extrémité à partir duquel déterminer l'autorisation de mouvement.

6. Installation de contrôle (42) selon l'une quelconque des revendications précédentes, dans laquelle le réseau de communication (54) est un réseau de communication Ethernet.

7. Installation de contrôle (42) selon l'une quelconque des revendications précédentes, dans laquelle les équipements à la voie (20) sont choisis dans un groupe consistant en :
- des feux lumineux (24),
- des aiguillages (22),
- des capteurs (38) de présence sur un tronçon de voie,
- des dispositifs d'isolement de portions de voies (28), et
- des dispositifs d'arrêt d'urgence des véhicules (26).

8. Installation de contrôle (42) selon la revendication 7, dans laquelle le message transmis par l'encodeur radio (56) comprend au moins des données choisies dans un groupe consistant en :
- des états d'enclenchement des feux lumineux,
- des états d'enclenchement des aiguillages, et
- des états d'occupation de tronçons de voie.

## Patentansprüche

1. Steuerungsanlage (42) des Verkehrs auf einem Schienennetz (40), die Steuerungsanlage (42) umfassend ein automatisches Zugüberwachungssystem, genannt ATS-System (32), am Boden, in der Zentrale, und eine Vielzahl von Stellwerkssystemen, genannt IXL-Systeme (34), umfasst, die entlang des Schienennetzes (40) verteilt sind, wobei die IXL-Systeme (34) den Stellzustand einer Vielzahl von gleisgebundenen Ausrüstungen (20) verwalten, indem sie elektrische Signale vom Typ Boolean an ein entsprechendes Relais zum Betätigen der gleisgebundenen Ausrüstungen (20) anlegen, um eine Bewegung eines ersten Fahrzeugs (18) nach gemäß einem ersten Prinzip vom Typ "Blockabschnitt zu Blockabschnitt" zu ermöglichen,
wobei, um die Bewegung eines zweiten Fahrzeugs gemäß einem zweiten Prinzip vom Typ Reststrecke zuzulassen, wobei das zweite Fahrzeug (46) mit einem fahrzeugseitigen automatischen Zugsteuerungssystem, dem sogenannten fahrzeugseitigen ATC-System (48), ausgestattet ist, das den fahrzeugseitigen Teil einer automatischen Zugsteuerungsanlage vom Typ "kommunikationsgestützte Zugsteuerung" - CBTC bildet, die Steuerungsanlage (42) assoziiert mit jedem IXL-System (34) ein Schnittstellensystem (52) umfasst, das geeignet ist, um eine Umgebung zu emulieren, die es dem fahrzeugseitigen ATC-System (48) ermöglicht, die Bewegung des zweiten Fahrzeugs (46) gemäß dem Prinzip "distance to go" zu steuern, während dieses auf einer Eisenbahninfrastruktur fährt, die eine Verkehrssteuerung gemäß dem Prinzip "Blockabschnitt zu Blockabschnitt" implementiert, wobei das Schnittstellensystem (52) nur Folgendes umfasst:
- Positionsbaken (44), die entlang der Gleise (16) des Schienennetzes (40) installiert sind, wobei jede Positionsbake (44) geeignet ist, um ein Positionssignal an das zweite Fahrzeug (46) bereitzustellen, wenn das zweite Fahrzeug (46) in der Nähe der Positionsbake (44) vorbeifährt, wobei das fahrzeugseitige ATC-System (48) eine aktuelle Position des zweiten Fahrzeugs (46) auf den Gleisen (16) anhand des zuletzt empfangenen Positionssignals schätzt,
- ein Kommunikationsnetz (54),
- einen Funkcodierer (56), der als Eingang eine Vielzahl von Signalen aus Stellsignalen und aktuellen Stellzustandssignalen nimmt, die an dem Ausgang des assoziierten IXL-Systems (34) und des entsprechenden Relais erzeugt werden, und eine Nachricht in einem geeigneten Format erzeugt, das geeignet ist, um entlang des Kommunikationsnetzes (54) übertragen zu werden, und
- eine Gruppe von Basisstationen (58), die entlang der Gleise (16) verteilt sind, wobei jede Basisstation (58) mit dem Kommunikationsnetz (54) verbunden und geeignet ist, um eine temporäre Funkkommunikationsverbindung mit dem fahrzeugseitigen ATC-System (48) herzustellen und die von dem Funkcodierer (56) erzeugte Nachricht an das fahrzeugseitige ATC-System (48) zu übertragen, wobei der Funkcodierer (56) konfiguriert ist, um eine Umgebung zu emulieren, die es dem fahrzeugseitigen ATC-System (48) des zweiten Fahrzeugs ermöglicht, die Bewegung des zweiten Fahrzeugs (46) gemäß dem zweiten Prinzip anhand der von dem Funkcodierer (56) empfangenen Nachricht und der in einer Datenbank des fahrzeugseitigen ATC-Systems (48) des zweiten Fahrzeugs (46) enthaltenen Daten zu steuern, während das zweite Fahrzeug auf einer Eisenbahninfrastruktur fährt, die eine Steuerung des Verkehrs gemäß dem ersten Prinzip implementiert.

2. Steuerungsanlage (42) nach Anspruch 1, wobei die Gleise (16) in feste Blockabschnitte unterteilt sind, wobei jeder Blockabschnitt durch eine zulässige Höchstgeschwindigkeit gekennzeichnet ist, wobei das erste Prinzip darin besteht, die Bewegung eines Fahrzeugs (18) anhand des Belegungszustands der Blockabschnitte und der zulässigen Höchstgeschwindigkeiten auf diesen Blockabschnitten zu autorisieren.

3. Steuerungsanlage (42) nach Anspruch 2, wobei die Datenbank schienennetzspezifische Verkehrsregeln (40) und spezifische Informationen der Blockabschnitte enthält.

4. Steuerungsanlage (42) nach einem der vorherigen Ansprüche, wobei das fahrzeugseitige ATC-System (48) des zweiten Fahrzeugs (46) aus der von dem Funkcodierer (56) empfangenen Nachricht eine Bewegungsautorisierung bestimmt.

5. Steuerungsanlage (42) nach Anspruch 3 und 4, wobei das fahrzeugseitige ATC-System (48) geeignet ist, um aus der von dem Funkcodierer (56) empfangenen Nachricht und durch Lesen aus der Datenbank einen Endpunkt zu berechnen, von dem aus die Bewegungsautorisierung bestimmt werden soll.

6. Steuerungsanlage (42) nach einem der vorherigen Ansprüche, wobei das Kommunikationsnetz (54) ein Ethernet-Kommunikationsnetz ist.

7. Steuerungsanlage (42) nach einem der vorherigen Ansprüche, wobei die gleisgebundenen Ausrüstungen (20) ausgewählt sind aus einer Gruppe, bestehend aus:
- Ampeln (24),
- Weichen (22),
- Sensoren (38) für die Anwesenheit auf einem Gleisabschnitt,
- Vorrichtungen zur Isolierung von Gleisabschnitten (28) und
- Nothaltvorrichtungen von Fahrzeugen (26).

8. Steuerungsanlage (42) nach Anspruch 7, wobei die von dem Funkcodierer (56) übertragene Nachricht mindestens Daten umfasst, die ausgewählt sind aus einer Gruppe, bestehend aus:
- der Stellzuständen der Ampeln,
- der Stellzuständen der Weichen und
- Belegungszuständen von Gleisabschnitten.

## Claims

1. A control installation (42) for traffic on a railway network (40), the control installation (42) comprising an automatic train supervision system, called ATS system (32), on the ground, centrally, and a plurality of interlocking systems, called IXL systems (34), distributed along the railway network (40), the IXL systems (34) managing the interlocking state of a plurality of track equipment items (20) by applying Boolean-type electrical signals to a corresponding relay for actuating said track equipment items (20), so as to allow a first vehicle (18) to move according to a first principle of the "block-to-block" type,
wherein, to allow a second vehicle to move according to a second principle of the residual distance type, said second vehicle (46) being equipped with an onboard automatic train control system, called onboard ATC system (48), constituting the onboard part of an automatic train control installation of the "communication-based train control" type, called CBTC, the control installation (42) comprises, associated with each IXL system (34), an interface system (52) capable of emulating an environment enabling the onboard ATC system (48) to control the movement of the second vehicle (46) according to the "distance to go" principle while it is travelling on a railway infrastructure where traffic control is in place according to the "block-to-block" principle, the interface system (52) comprising only:
- positioning beacons (44) installed along the tracks (16) of the railway network (40), each positioning beacon (44) being able to supply a positioning signal to the second vehicle (46) when the second vehicle (46) passes near said positioning beacon (44), the onboard ATC system (48) estimating a current position of the second vehicle (46) on the tracks (16) from the last received positioning signal,
- a communication network (54),
- a radio encoder (56) inputting a plurality of signals from current interlocking and interlocking status signals generated at the output of the associated IXL system (34) and the corresponding relay, and generating a message in a format suitable for being transmitted along the communication network (54), and
- a set of base stations (58) distributed along the tracks (16), each base station (58) being connected to the communication network (54) and being able to establish a temporary radiocommunication link with the onboard ATC system (48), and to transmit the message generated by the radio encoder (56) to the onboard ATC system (48),
the radio encoder (56) being configured to emulate an environment enabling the onboard ATC system (48) of the second vehicle to control the movement of the second vehicle (46) according to the second principle from said message received from the radio encoder (56) and data contained in a database of the onboard ATC system (48) of the second vehicle (46), while said second vehicle is traveling on a railway infrastructure implementing traffic control according to the first principle.

2. The control installation (42) according to claim 1, wherein the tracks (16) are divided into fixed blocks, each block being **characterized by** a maximum permitted speed, the first principle consisting in allowing the movement of a vehicle (18) from the state of occupying the blocks and maximum speeds authorized on said blocks.

3. The control installation (42) according to claim 2, wherein the database contains traffic rules specific to the railway network (40) and information specific to the blocks.

4. The control installation (42) according to any one of the preceding claims, wherein the onboard ATC system (48) of the second vehicle (46) determines a movement authorization from the message received from the radio encoder (56).

5. The control installation (42) according to claims 3 and 4, wherein the onboard ATC system (48) is able to calculate, from the message received from the radio encoder (56) and by reading in the database, an endpoint from which to determine the movement authorization.

6. The control installation (42) according to any one of the preceding claims, wherein the communication network (54) is an Ethernet communication network.

7. The control installation (42) according to any one of the preceding claims, wherein the track equipment (20) is selected from a group consisting of:
- lights (24),
- switches (22),
- presence sensors (38) on a track section,
- isolation devices for track portions (28), and
- emergency stop devices for vehicles (26).

8. The control installation (42) according to claim 7, wherein the message transmitted by the radio encoder (56) comprises at least data selected from a group consisting of:
- triggering states of the lights,
- triggering states of the switches, and
- occupancy states of track sections.
